# EUROPÄISCHE PATENTSCHRIFT

(11) **EP 3 678 799 B1**
(45) Veröffentlichungstag und Bekanntmachung des Hinweises auf die Patenterteilung: **29.09.2021**
(21) Anmeldenummer: 18762764.1
(22) Anmeldetag: 22.08.2018
(51) Int. Cl.: B21H 1/06

(54) **RADIAL-AXIAL-RINGWALZWERK ZUM WALZEN EINES RINGES**
RADIAL-AXIAL RING ROLLING MILL FOR ROLLING A RING
LAMINOIR CIRCULAIRE RADIAL-AXIAL DESTINÉ À LAMINER UNE BAGUE

(30) Priorität: 08.09.2017 DE 102017008449
(43) Veröffentlichungstag der Anmeldung: 15.07.2020
(73) Patentinhaber: Schuler Pressen GmbH, 73033 Göppingen (DE)
(72) Erfinder: OBERMAIER, Georg, 69242 Rettigheim (DE); SCHWEIKERT, Jochen, 68753 Waghäusel (DE)
(74) Vertreter: Lichti - Patentanwälte Partnerschaft mbB
(86) Internationale Anmeldenummer: PCT/EP2018/000409
(87) Internationale Veröffentlichungsnummer: WO 2019/048076

(56) Entgegenhaltungen:
- EP-A1- 2 937 158
- WO-A1-2009/125102
- WO-A1-2009/147359
- DE-A1- 3 824 856
- DE-A1-102016 101 939
- DE-U1-202010 014 708

## Beschreibung

Die Erfindung betrifft ein Radial-Axial-Ringwalzwerk zum Walzen eines Ringes, mit einer Axial-Walzvorrichtung und einer Radial-Walzvorrichtung, wobei die Radial-Walzvorrichtung eine Hauptwalze und einen Walzendorn aufweist, zwischen denen der Ring umformbar ist, wobei der Walzendorn in seinem oberen Bereich an einem Dornlagerkopf gehalten ist, der in einer 1. linearen Verstellvorrichtung so horizontal verstellbar gelagert ist, dass der Walzendorn senkrecht zu seiner Längserstreckung in Richtung zur Hauptwalze und entgegengesetzt dazu bewegbar ist.

Ein Radial-Axial-Ringwalzwerk der genannten Art ist in der DE 10 2016 101 939 A1 gezeigt und dient zum Walzen von nahtlosen Ringen aus einem metallenen Rohling bzw. einer Ring-Vorform. Die Ring-Vorform wird mittels verschiedener Walzen vom ursprünglichen Durchmesser auf den gewünschten Enddurchmesser umgeformt. Die Axial-Walzvorrichtung dient dabei zur Umformung des Ringes in Richtung seiner Drehachse bzw. einer dazu parallelen Achse, d.h. zur Umformung der Seitenflanken des Ringes. Die Radial-Walzvorrichtung dient zur Umformung des Ringes in einer senkrecht dazu verlaufenden Richtung, d.h. in Richtung des Radius des auszubildenden Ringes. Die Begriffe "axial" und "radial" werden im Rahmen dieser Beschreibung entsprechend verwendet.

Bei dem bekannten Radial-Axial-Ringwalzwerk wird die Ring-Vorform auf einen im wesentlichen horizontalen Tisch aufgelegt und in den Innenraum des Ringes wird ein Walzdorn beispielsweise von oben eingeführt. Der Walzdorn ist an einen oberhalb des Tisches angeordneten Dornlagerkopf vertikal verschieblich gelagert und kann soweit abgesenkt werden, bis das untere Ende des Walzdorns in ein unterhalb des Tisches angeordnetes unteres Dornlager eingreift.

Um den gewalzten Ring am Ende des Walzvorganges entnehmen zu können, muss der Walzdorn aus dem gewalzten Ring herausgezogen werden, was dadurch geschieht, dass er relativ zum Dornlagerkopf mittels einer Dornhebeeinrichtung vertikal nach oben gezogen wird. Dabei besteht das Problem, dass die Dornhebeeinrichtung in ihrer oberen Position relativ weit nach oben über den Dornlagerkopf hervorsteht, wodurch die Gefahr besteht, dass die Dornhebeeinrichtung beispielsweise durch einen Kran, mit dem eine Ring-Vorform in das Ringwalzwerk eingesetzt oder der fertige Ring aus dem Ringwalzwerk entnommen wird, beschädigt oder verbogen wird.

Die Umformung der Ring-Vorform in radialer Richtung findet zwischen einer Hauptwalze und dem Walzdorn statt. Dazu ist es notwendig, den Abstand zwischen diesen beiden Bauteilen zu verstellen. Dies geschieht bei dem bekannten Radial-Axial-Ringwalzwerk dadurch, dass der die Dornhebeeinrichtung tragende Dornlagerkopf in einer horizontalen linearen Verstellvorrichtung relativ zum Maschinengestell verstellbar geführt ist. Durch Verstellung des Dornlagerkopfes mittels der horizontalen linearen Verstellvorrichtung kann der Walzdorn in radialer Richtung zur Hauptwalze hin und entgegengesetzt dazu bewegt werden.

Ein Radial-Axial-Ringwalzwerk wird nicht nur für eine spezielle Größe eines zu walzenden Ringes, sondern für verschiedene Ringgrößen verwendet. Dabei werden Ringe gewalzt, die sich in ihrer axialen Höhe deutlich unterscheiden können. Insbesondere bei relativ kleinen Ringen mit einem geringen Innendurchmesser und dadurch einem entsprechenden kleinen Walzdorndurchmesser und mit einer geringen axialen Ringhöhe kommt es zu einer relativ hohen Biegebeanspruchung des Walzdorns, wenn der Abstand zwischen dem unteren Dornlager und dem oberen Dornlager zu groß ist. Es ist bekannt, das obere Dornlager mittels der Dornhebeeinrichtung relativ zum Dornlagerkopf abzusenken, wodurch sich die Biegelänge des Walzdorns reduziert und die Biegebeanspruchung während des Umformprozesses entsprechend verringert ist. Nachteilig dabei ist jedoch, dass sich zwischen dem oberen Dornlager und dem Dornlagerkopf ein vertikaler Versatz einstellt, der zu Biegemomenten führt, die im Dornlagerkopf aufgenommen werden müssen.

Der Erfindung liegt die Aufgabe zugrunde, ein Radial-Axial-Ringwalzwerk zum Walzen eines Ringes zu schaffen, bei dem in konstruktiv einfacher Weise eine Anpassung der geometrischen Verhältnisse an die Größe des zu walzenden Ringes möglich ist.

Diese Aufgabe wird erfindungsgemäß durch ein Radial-Axial-Ringwalzwerk mit den Merkmalen des Anspruchs 1 gelöst. Dabei ist vorgesehen, dass die 1. lineare Verstellvorrichtung zusammen mit dem Dornlagerkopf und dem Walzdorn als Einheit mittels einer 2. linearen Verstellvorrichtung so vertikal verstellbar ist, dass der Walzdorn aus dem Innenraum des Rings herausziehbar und in diesen einführbar ist.

Erfindungsgemäß wird von der Grundüberlegung ausgegangen, dass auf die im Stand der Technik am Dornlagerkopf ausgebildete Dornhebeeinrichtung verzichtet werden kann und dass der Walzdorn fest am Dornlagerkopf angebracht werden kann. Zur vertikalen Verstellung des Walzdorns wird dieser nicht mehr relativ zum Dornlagerkopf verstellt, sondern der Walzdorn wird zusammen mit dem Dornlagerkopf und zusammen mit der horizontalen 1. linearen Verstellvorrichtung des Dornlagerkopfes als Einheit vertikal verstellt. Auf diese Weise ist zuverlässig vermieden, dass sich zwischen dem Dornlagerkopf und dem oberen Dornlager ein Versatz ausbilden kann.

Da erfindungsgemäß keine relative Verstellung zwischen dem Walzdorn und dem Dornlagerkopf auftritt, ist auch das Problem vermieden, dass die Dornhebeeinrichtung den Dornlagerkopf nach oben weit überragt.

Die 1. lineare Verstellvorrichtung für die horizontale Verstellung des Dornlagerkopfes und somit für die radiale Verstellung des Walzdorns verläuft horizontal oder zumindest mit einer großen horizontalen Komponente. In bevorzugter Ausgestaltung der Erfindung ist vorgesehen, dass der Dornlagerkopf an zumindest einem und insbesondere an zwei parallel angeordneten horizontalen Trägern vorzugsweise fest angebracht ist. Die Träger können einen Führungsschlitten der 1. linearen Verstellvorrichtung verschieblich durchgreifen und an diesem horizontal geführt sein, wobei vorzugsweise auf der dem Dornlagerkopf abgewandten Seite des Führungsschlittens eine Antriebsvorrichtung für die Verstellbewegung, beispielsweise ein Hydraulikzylinder, angeordnet ist.

Der Walzdorn ist vorzugsweise fest und unverschieblich in dem Dornlagerkopf gehalten. Falls der Walzdorn beispielsweise infolge Verschleißes ausgewechselt werden muss, muss die Verbindung zwischen dem Dornlagerkopf und dem Walzdorn gelöst werden. Dabei kann vorgesehen sein, dass der Walzdorn in dem Dornlagerkopf durch Klemmung und insbesondere durch eine hydraulische Klemmung gehalten ist.

Die vertikale Verstellung der Einheit, die die 1. lineare Verstellvorrichtung und den Dornlagerkopf und den Walzdorn umfasst, erfolgt vorzugsweise dadurch, dass der Führungsschlitten der 1. linearen Verstellvorrichtung längs einer sich vertikal erstreckenden Bahn der 2. linearen Verstellvorrichtung verstellbar ist. Die Bahn kann beispielsweise von einer vertikalen Führungssäule gebildet sein, die am Maschinengestell befestigt sein kann. Die Verstellbewegung erfolgt vorzugsweise mittels zumindest einer hydraulischen Kolben-Zylinder-Einheit.

Um die 1. lineare Verstellvorrichtung und damit auch den Dornlagerkopf und den Walzdorn in einer vorbestimmten Position zu fixieren, kann der Führungsschlitten der 1. linearen Verstellvorrichtung an der Bahn der 2. linearen Verstellvorrichtung vorzugsweise stufenlos fixiert oder festgestellt werden. Insbesondere erfolgt die Fixierung mittels Klemmung, die hydraulisch und/oder pneumatisch erfolgen kann.

Das obere Ende des Walzdorns ist in dem Dornlagerkopf mittels eines Dornlagerelementes befestigt. Zum Wechseln des Walzdorns kann das Dornlagerelement nach oben aus dem Dornlagerkopf entnommen werden. Ein neuer Walzdorn kann anschließend zusammen mit einem neuen Dornlagerelement von oben wieder in den Dornlagerkopf eingebracht und anschließend am Dornlagerkopf fixiert werden. Alternativ ist es auch möglich, das Dornlagerelement vom alten Walzdorn zu trennen und an einem neuen Walzdorn anzubringen und das Dornlagerelement dann zusammen mit dem neuen Walzdorn in den Dornlagerkopf einzusetzen.

In so genannten Nebenzeiten des Betriebs des Radial-Axial-Ringwalzwerkes, beispielsweise bei einem Werkstückwechsel, kann der Walzdorn mittels eines Motors um seine Längsachse drehangetrieben werden, der beispielsweise an dem Dornlagerkopf und insbesondere an dem Dornlagerelement angebracht ist. Durch die Drehung des Walzdorns kann dessen Kühlung verbessert werden. Während des Betriebes des Radial-Axial-Ringwalzwerkes, d.h. während des Walzens eines Ringes, kann dieser Motor abgeschaltet oder passiv geschaltet werden.

Vorzugsweise ist vorgesehen, dass der Führungsschlitten vertikal soweit nach oben verfahren werden kann, dass der Walzdorn vollständig aus dem Ring herausgefahren ist. Auf diese Weise ist das Auswechseln des Ringes bzw. des Einsetzens einer neuen Ring-Vorform erleichtert.

Desweiteren ist vorgesehen, dass der Führungsschlitten soweit nach unten verfahren werden kann, dass die wirksame Walzdornlänge, d.h. der Abstand zwischen dem unteren Dornlager und dem oberen Dornlagerkopf an die Höhe des zu walzenden Rings angepasst und insbesondere zum Walzen niedriger Ringe verkürzt werden kann.

In bevorzugter Ausgestaltung der Erfindung ist vorgesehen, dass der Walzdorn an seinem oberen Ende an dem Dornlagerelement gehalten ist, das lösbar in dem Dornlagerkopf fixierbar ist. Dabei ist das entnehmbare Dornlagerelement im Dornlagerkopf vorzugsweise mittels Klemmung fixierbar.

Der Motor, mittels dessen der Walzdorn drehangetrieben ist, treibt den Walzdorn vorzugsweise unabhängig vom Walzmoment des zu walzenden Ringes an. Dabei ist der Motor so ausgestaltet, dass er den Walzdorn auch in den Nebenzeiten des Betriebs des Radial-Axial-Ringwalzwerkes, beispielsweise bei einem Werkstückwechsel, antreiben kann, um den Walzdorn in diesen Zeiten beispielsweise besser kühlen zu können. Während des normalen Walzprozesses ist der Motor vorzugsweise passiv geschaltet.

Das am oberen Ende des Walzdorns angebrachte Dornlagerelement ist vorzugsweise so in dem Dornlagerkopf gehalten, dass auftretende Kipp- und/oder Walzmomente in den Dornlagerkopf eingeleitet werden können.

Zum Walzen einer in horizontaler Ausrichtung auf einem Tisch abgelegten Ring-Vorform wird die vertikale 2. lineare Verstellvorrichtung aus einer oberen Position aktiviert, wodurch der Führungsschlitten zusammen mit dem Dornlagerkopf und dem Walzdorn längs der Bahn der Säule nach unten verfahren und abgesenkt wird, bis der Walzdorn mit seinem unteren Ende die Ring-Vorform durchgreift und in das untere Dornlager eingreift. Gleichzeitig oder anschließend dazu wird die 1. lineare Verstellvorrichtung 17 aktiviert, wodurch der Dornlagerkopf mit dem Walzdorn relativ zum Führungsschlitten in Richtung der Hauptwalze verschoben wird, bis die Ring-Vorform R zwischen diesen beiden Bauteilen unter enger Passung gehalten ist. Anschließend wird der Umformvorgang in üblicher Weise durchgeführt.

Weitere Einzelheiten und Merkmale der Erfindung sind aus der folgenden Beschreibung eines Ausführungsbeispiels unter Bezugnahme auf die Zeichnung ersichtlich. Es zeigen:
- Fig.: 1 eine perspektivische Ansicht eines Radial-Axial-Ringwalzwerkes, wobei der Walzdorn in einer nach oben aus der Ring-Vorform herausgezogenen Position angeordnet ist, und
- Fig. 2: das Radial-Axial-Ringwalzwerk gemäß Figur 1, wobei der Walzdorn abgesenkt ist und die Ring-Vorform durchgreift.

Die Figuren 1 und 2 zeigen ein Radial-Axial-Ringwalzwerk 10 in perspektivischer Seitenansicht. Das Radial-Axial-Ringwalzwerk 10 weist ein Basisgestell 23 auf, auf dem eine Axial-Walzvorrichtung 11 vorzugsweise verschieblich montiert ist. Die Axial-Walzvorrichtung 11 besitzt ein Gerüst 24, an dem in üblicher Weise zwei Kegelwalzen 25 gelagert sind.

Mit Abstand zur Axial-Walzvorrichtung 11 ist an dem Basisgestell 23 eine Radial-Walzvorrichtung 12 angeordnet, die ein Gerüst 26 aufweist, das fest auf dem Basisgestell 23 sitzt. Die Radial-Walzvorrichtung 12 besitzt in üblicher Weise eine Hauptwalze 14, die um eine vertikale Drehachse D₁ drehbar gelagert ist. Neben der Hauptwalze 14 ist ein horizontaler Tisch 13 vorgesehen, auf den ein ringförmiger Rohling oder eine Ring-Vorform R aufgelegt werden kann, wie es in den Figuren dargestellt ist.

An dem Gerüst 26 der Radial-Walzvorrichtung 12 ist eine vertikale Säule 21 angeordnet, die eine vertikale lineare Bahn 22 für eine 2. lineare Verstellvorrichtung 18 bildet, mit der ein Führungsschlitten 20 längs der Bahn 22 der Säule 21 vertikal verstellt werden kann, wie es durch den Doppelpfeil S₂ angedeutet ist.

Der Führungsschlitten 20 kann entweder in festgelegten Positionen oder stufenlos in jeder gewünschten Position längs der Bahn 22 an der Säule 21 durch Klemmung fixiert werden.

Der Führungsschlitten 20 ist Teil einer 1. linearen Verstellvorrichtung 17 und besitzt zwei parallel verlaufende Führungsbohrungen 27 auf, die horizontal verlaufen und von jeweils einem stangenförmigen Träger 19 durchdrungen sind, wobei die .Träger 19 verschiebbar in den Führungsbohrungen 27 gelagert sind.

An Ihrem gemäß Figur 1 rechten, der Axial-Walzvorrichtung 11 zugewandten Ende ist auf den Trägern 19 ein gemeinsamer Dornlagerkopf 16 montiert, der die Träger 19 miteinander verbindet.

Auf der dem Dornlagerkopf 16 abgewandten Seite des Führungsschlittens 20 sind die beiden Träger 19 über ein Joch 28 verbunden, wobei zwischen dem Joch 28 und dem Führungsschlitten eine hydraulische Verstellvorrichtung 29 angeordnet ist, mit der die Träger 19 und somit auch der Dornlagerkopf 16 horizontal in Richtung der Axial-Walzvorrichtung 11 und entgegengesetzt dazu verstellbar ist, wie es durch den Doppelpfeil S₁ angedeutet ist.

An dem Dornlagerkopf 16 ist ein nach unten in vertikaler Richtung frei auskragender Walzdorn 15 befestigt, der sich in axialer Richtung, d.h. parallel zur vertikalen Drehachse der Ring-Vorform R erstreckt.

Wenn der Führungsschlitten 20 längs der Bahn 22 der Säule 21 vertikal verstellt wird, werden damit gleichzeitig auch die Träger 19, der Dornlagerkopf 16 und der Walzdorn 15 vertikal verstellt, wodurch der Walzdorn 15 von oben in den Innenraum der Ring-Vorform R eingeführt und durch diesen hindurchgeführt werden kann. Entsprechend kann der Walzdorn 15 auch durch Anheben des Führungsschlittens 20 aus dem Innenraum der Ring-Vorform R oder des daraus umgeformten Rings herausgehoben werden.

Unterhalb des Tisches 13 ist in üblicher Weise ein unteres Dornlager 30 vorgesehen, in das der Walzdorn 15 mit seinem unteren Ende eingefädelt werden kann, so dass er dann sowohl am unteren als auch am oberen Ende gehalten ist.

Nach Beendigung der Umformung der Ring-Vorform R zu einem Ring gewünschter Größe, wird die Axial-Walzvorrichtung wieder von dem Ring zurückgezogen und die 1. lineare Verstellvorrichtung 17 wird so verfahren, dass der Dornlagerkopf 16 sich von dem Führungsschlitten 20 entfernt und damit der Abstand zwischen der Hauptwalze 14 und dem Walzdorn 15 vergrößert wird. Gleichzeitig oder anschließend wird der Führungsschlitten 20 durch Aktivierung der 2. linearen Verstellvorrichtung 18 längs der Bahn 22 der Säule 21 angehoben, wodurch der Walzdorn 15 aus dem Ring herausgehoben wird, so dass dieser nunmehr freiliegt und mittels geeigneter Hebevorrichtungen vom Tisch 13 abgenommen werden kann.

Das obere Ende des Walzdorns 15 ist in dem Dornlagerkopf 16 mittels eines Dornlagerelementes 31 befestigt. Zum Wechseln des Walzdorns 15 kann das Dornlagerelement 31 nach oben aus dem Dornlagerkopf 16 entnommen werden. Ein neuer Walzdorn 15 kann anschließend zusammen mit einem neuen Dornlagerelement 31 von oben wieder in den Dornlagerkopf 16 eingebracht und anschließend am Dornlagerkopf 16 fixiert werden. Alternativ ist es auch möglich, das Dornlagerelement 31 vom alten Walzdorn 15 zu trennen und an einem neuen Walzdorn 15 anzubringen und das Dornlagerelement 31 dann zusammen mit dem neuen Walzdorn 15 in den Dornlagerkopf 16 einzusetzen oder den Walzdorn 15 in der Maschine zu wechseln, ohne das Dornlagerelement 31 zu entnehmen.

Der Walzdorn 15 kann mittels eines Motors 32 drehangetrieben werden, um den Walzdorn 15 insbesondere in Nebenzeiten des Radial-Axial-Ringwalzwerks zu kühlen.

## Patentansprüche

1. Radial-Axial-Ringwalzwerk zum Walzen eines Ringes, mit einer Axial-Walzvorrichtung (11) und einer Radial-Walzvorrichtung (12), wobei die Radial-Walzvorrichtung (12) eine Hauptwalze (14) und einen Walzdorn (15) aufweist, zwischen denen der Ring umformbar ist, wobei der Walzdorn (15) in seinem oberen Bereich an einem Dornlagerkopf (16) gehalten ist, der in einer 1. linearen Verstellvorrichtung (17) so horizontal verstellbar gelagert ist, dass der Walzdorn (15) senkrecht zu seiner Längserstreckung in Richtung zur Hauptwalze (14) und entgegengesetzt dazu bewegbar ist, **dadurch gekennzeichnet, dass** die 1. lineare Verstellvorrichtung (17) zusammen mit dem Dornlagerkopf (16) und dem Walzdorn (15) als Einheit mittels einer 2. linearen Verstellvorrichtung (18) so vertikal verstellbar ist, dass der Walzdorn (15) aus dem Innenraum des Rings herausziehbar und in diesen einführbar ist.

2. Radial-Axial-Ringwalzwerk nach Anspruch 1, **dadurch gekennzeichnet, dass** der Walzdorn (15) unverschieblich in dem Dornlagerkopf (16) gehalten ist.

3. Radial-Axial-Ringwalzwerk nach Anspruch 1 oder 2, **dadurch gekennzeichnet, dass** der Walzdorn (15) in dem Dornlagerkopf (16) durch Klemmung gehalten ist.

4. Radial-Axial-Ringwalzwerk nach einem der Ansprüche 1 bis 3, **dadurch gekennzeichnet, dass** der Dornlagerkopf (16) an zumindest einem horizontalen Träger (19) angebracht ist.

5. Radial-Axial-Ringwalzwerk nach Anspruch 4, **dadurch gekennzeichnet, dass** der Träger (19) einen Führungsschlitten (20) der 1. linearen Verstellvorrichtung (17) verschieblich durchgreift.

6. Radial-Axial-Ringwalzwerk nach Anspruch 5, **dadurch gekennzeichnet, dass** der Führungsschlitten (20) der 1. linearen Verstellvorrichtung (17) längs einer sich vertikal erstreckenden Bahn (22) der 2. linearen Verstellvorrichtung verstellbar ist.

7. Radial-Axial-Ringwalzwerk nach Anspruch 6, **dadurch gekennzeichnet, dass** der Führungsschlitten (20) der 1. linearen Verstellvorrichtung (17) an der Bahn (22) der 2. linearen Verstellvorrichtung (18) fixierbar ist.

8. Radial-Axial-Ringwalzwerk nach Anspruch 7, **dadurch gekennzeichnet, dass** die Fixierung mittels Klemmung erfolgt.

9. Radial-Axial-Ringwalzwerk nach einem der Ansprüche 1 bis 8, **dadurch gekennzeichnet, dass** der Führungsschlitten (20) vertikal soweit nach oben verfahrbar ist, dass der Walzdorn (15) vollständig aus dem Ring herausgefahren ist.

10. Radial-Axial-Ringwalzwerk nach einem der Ansprühe 1 bis 9, **dadurch gekennzeichnet, dass** der Walzdorn (15) an seinem oberen Ende an einem Dornlagerelement (31) gehalten ist, das lösbar in dem Dornlagerkopf (16) fixierbar ist.

11. Radial-Axial-Ringwalzwerk nach Anspruch 10, **dadurch gekennzeichnet, dass** das Dornlagerelement (31) im Dornlagerkopf (16) mittels Klemmung fixierbar ist.

12. Radial-Axial-Ringwalzwerk nach einem der Ansprüche 1 bis 11, **dadurch gekennzeichnet, dass** der Walzdorn (15) mittels eines Motors (32) um seine Längsachse drehbar ist.

## Claims

1. Radial/axial ring rolling mill for rolling a ring, having an axial rolling device (11) and a radial rolling device (12), wherein the radial rolling de-vice (12) has a main roller (14) and a roller mandrel (15), between which the ring can be shaped, wherein the roller mandrel (15) is retained in the upper region thereof on a mandrel bearing head (16) which is supported in a first linear adjustment device (17) so as to be able to be horizontally adjusted in such a manner that the roller mandrel (15) can be moved perpendicularly to the longitudinal extent thereof in the direction towards the main roller (14) and in the opposite direction thereto, **characterized in that** the first linear adjustment device (17) together with the mandrel bearing head (16) and the roller mandrel (15) can be adjusted as a unit by means of a second linear adjustment device (18) in a vertical manner so that the roller mandrel (15) can be pulled out of the inner space of the ring and introduced therein.

2. Radial/axial ring rolling mill according to Claim 1, **characterized in that** the roller mandrel (15) is retained in a non-displaceable manner in the mandrel bearing head (16).

3. Radial/axial ring rolling mill according to Claim 1 or Claim 2, **characterized in that** the roller mandrel (15) is retained in the mandrel bearing head (16) by means of clamping.

4. Radial/axial ring rolling mill according to any one of Claims 1 to 3, **characterized in that** the mandrel bearing head (16) is fitted to at least one horizontal carrier (19).

5. Radial/axial ring rolling mill according to Claim 4, **characterized in that** the carrier (19) engages in a displaceable manner through a guiding carriage (20) of the first linear adjustment device (17).

6. Radial/axial ring rolling mill according to Claim 5, **characterized in that** the guiding carriage (20) of the first linear adjustment device (17) can be ad-justed along a vertically extending path (22) of the second linear adjustment device.

7. Radial/axial ring rolling mill according to Claim 6, **characterized in that** the guiding carriage (20) of the first linear adjustment device (17) can be fixed to the path (22) of the second linear adjustment device (18).

8. Radial/axial ring rolling mill according to Claim 7, **characterized in that** the fixing is carried out by means of clamping.

9. Radial/axial ring rolling mill according to any one of Claims 1 to 8, **characterized in that** the guiding carriage (20) can be displaced vertically upwards to such an extent that the roller mandrel (15) is moved completely out of the ring.

10. Radial/axial ring rolling mill according to any one of Claims 1 to 9, **characterized in that** the roller mandrel (15) is retained at the upper end thereof on a mandrel bearing element (31) which can be releasably fixed in the mandrel bearing head (16).

11. Radial/axial ring rolling mill according to Claim 10, **characterized in that** the mandrel bearing element (31) can be fixed in the mandrel bearing head (16) by means of clamping.

12. Radial/axial ring rolling mill according to any one of Claims 1 to 11, **characterized in that** the roller mandrel (15) can be rotated by means of a motor (32) about the longitudinal axis thereof.

## Revendications

1. Laminoir circulaire radial-axial destiné à laminer une bague, avec un dispositif de laminage axial (11) et un dispositif de laminage radial (12), le dispositif de laminage radial (12) comportant un cylindre principal (14) et un mandrin de laminage (15) entre lesquels la bague peut être transformée, le mandrin de laminage (15) étant maintenu dans sa région supérieure au niveau d'une tête de palier de mandrin (16) disposée de façon réglable horizontalement dans un 1^{er} dispositif de réglage linéaire (17) de telle sorte que le mandrin de laminage (15) puisse être déplacé perpendiculairement à son extension longitudinale en direction du cylindre principal (14) et à l'opposé de celui-ci, **caractérisé en ce que** le 1^{er} dispositif de réglage linéaire (17) peut être réglé verticalement conjointement avec la tête de palier de mandrin (16) et le mandrin de laminage (15) sous la forme d'une unité à l'aide d'un 2^{e} dispositif de réglage linéaire (18) de telle sorte que le mandrin de laminage (15) puisse être sorti de l'espace intérieur de la bague et introduit dans celui-ci.

2. Laminoir circulaire radial-axial selon la revendication 1, **caractérisé en ce que** le mandrin de laminage (15) est maintenu de façon non coulissante dans la tête de palier de mandrin (16).

3. Laminoir circulaire radial-axial selon la revendication 1 ou 2, **caractérisé en ce que** le mandrin de laminage (15) est maintenu par serrage dans la tête de palier de mandrin (16).

4. Laminoir circulaire radial-axial selon l'une quelconque des revendications 1 à 3, **caractérisé en ce que** la tête de palier de mandrin (16) est disposée au niveau de l'au moins un support (19) horizontal.

5. Laminoir circulaire radial-axial selon la revendication 4, **caractérisé en ce que** le support (19) traverse de façon coulissante et en l'agrippant un coulisseau de guidage (20) du 1^{er} dispositif de réglage linéaire (17).

6. Laminoir circulaire radial-axial selon la revendication 5, **caractérisé en ce que** le coulisseau de guidage (20) du 1^{er} dispositif de réglage linéaire (17) peut être déplacé le long d'une voie (22) s'étendant verticalement du 2^{e} dispositif de réglage linéaire.

7. Laminoir circulaire radial-axial selon la revendication 6, **caractérisé en ce que** le coulisseau de guidage (20) du 1^{er} dispositif de réglage linéaire (17) peut être fixé au niveau de la voie (22) du 2^{e} dispositif de réglage linéaire (18).

8. Laminoir circulaire radial-axial selon la revendication 7, **caractérisé en ce que** la fixation s'effectue par serrage.

9. Laminoir circulaire radial-axial selon l'une quelconque des revendications 1 à 8, **caractérisé en ce que** le coulisseau de guidage (20) peut être déplacé verticalement vers le haut jusqu'à ce que le mandrin de laminage (15) soit entièrement sorti hors de la bague.

10. Laminoir circulaire radial-axial selon l'une quelconque des revendications 1 à 9, **caractérisé en ce que** le mandrin de laminage (15) est maintenu au niveau de son extrémité supérieure à un élément de palier de broche (31) pouvant être fixé de façon amovible dans la tête de palier de mandrin (16).

11. Laminoir circulaire radial-axial selon la revendication 10, **caractérisé en ce que** l'élément de palier de mandrin (31) peut être fixé par serrage dans la tête de palier de mandrin (16).

12. Laminoir circulaire radial-axial selon l'une quelconque des revendications 1 à 11, **caractérisé en ce que** le mandrin de laminage (15) peut tourner autour de son axe longitudinal à l'aide d'un moteur (32).
